# FASCICULE DE BREVET EUROPEEN

(11) **EP 0 727 794 B1**
(45) Date de publication et mention de la délivrance du brevet: **01.09.1999**
(21) Numéro de dépôt: 96200430.5
(22) Date de dépôt: 19.02.1996
(51) Int. Cl.: H01F 27/34, H01F 27/38

(54) **Transformateur, notamment pour convertisseur d'énergie, et convertisseur d'énergie à résonance doté d'une tel transformateur**
Transformator, insbesondere für Energiewandler, und Resonanzenergiewandler mit einem solchen Transformator
Transformer, in particular for energy converter, and resonant energy converter with such a transformer

(30) Priorité: 20.02.1995 FR 9502027
(43) Date de publication de la demande: 21.08.1996
(73) Titulaire: ACTIA Société Anonyme, F-31400 Toulouse (FR)
(72) Inventeur: Dupuy, Philippe, 31300 Toulouse (FR); Lefebvre, Christophe, 31320 Pechabou (FR); Morato, Jean-Luc, 31100 Toulouse (FR)
(74) Mandataire: Cabinet BARRE LAFORGUE & associés

(56) Documents cités:
- EP-A- 0 082 421
- DE-A- 2 036 467
- DE-A- 3 609 617
- DE-B- 1 122 627

## Description

L'invention vise un transformateur, notamment pour convertisseur d'énergie, comportant un bobinage primaire et un bobinage secondaire établis sur un circuit magnétique apte à canaliser le flux de l'enroulement primaire vers l'enroulement secondaire. Elle s'étend à un convertisseur d'énergie à résonance doté d'un tel transformateur.

Un des inconvénients majeurs que présentent actuellement les transformateurs existants réside dans le fait que ces derniers présentent un flux magnétique de fuite pénalisant à double titre de tels transformateurs. En effet, et en premier lieu, ce flux magnétique génère des courants de Foucault qui engendrent des pertes au contact des conducteurs électriques. De plus, ce flux magnétique de fuite rayonnant dans l'air environnant, son comportement est fonction des caractéristiques électro-magnétiques de cet environnement. De ce fait, ce flux magnétique de fuite s'avère, dans la pratique, incontrôlable.

La seule solution actuelle proposée pour pallier ces inconvénients consiste à tenter de minimiser ce flux magnétique de fuite. A cet effet, la solution la plus courante consiste à réaliser autour du circuit magnétique un capotage formant une fibre extérieure fermée qui empêche le flux magnétique de fuite de rayonner à l'extérieur du transformateur. Une telle solution a pour avantage de limiter le flux magnétique de fuite en supprimant une partie de ce dernier. Toutefois, elle ne résout pas les problèmes liés à l'existence de ce flux magnétique de fuite car elle permet seulement de le minimiser mais non de le contrôler.

La présente invention vise à pallier les inconvénients des transformateurs dus à l'existence d'un flux magnétique de fuite, et se propose de fournir un transformateur conçu pour permettre de supprimer les nuisances liées à ce flux magnétique de fuite.

Un autre objectif de l'invention est de fournir un convertisseur d'énergie à résonance de conception simplifiée par rapport aux convertisseurs d'énergie à résonance actuels.

A cet effet, l'invention vise, en premier lieu, un transformateur dont le circuit magnétique comporte au moins trois branches, dites latérales et centrale(s), reliées les unes aux autres, vers chacune de leurs extrémités, par deux traverses.

Selon l'invention, ce transformateur se caractérise en ce que :
- les bobinages primaire et secondaire sont disposés respectivement autour de deux branches distinctes reliées par les traverses de façon à former avec ces dernières un circuit fermé à faible réluctance magnétique par rapport à un circuit ouvert, c'est-à-dire un circuit comprenant un entrefer,
- la troisième branche comporte un entrefer d'épaisseur prédéterminée ajustable entre une valeur minimale donnée et une valeur maximale sensiblement égale à la longueur de ladite branche, apte à canaliser le flux magnétique de fuite du transformateur correspondant à la différence de potentiel magnétique entre les traverses,
- une spire extérieure fermée est disposée autour du circuit magnétique.

L'invention a donc consisté à réaliser un transformateur :
- dont les bobinages primaire et secondaire sont disposés sur deux branches distinctes d'un circuit fermé et sont donc traversés par des flux de valeurs différentes,
- comportant une branche à flux commun dotée d'un entrefer constituant une self contrôlée dont les caractéristiques sont déterminées par la différence de valeur entre les flux traversant les deux branches du circuit fermé.

Un tel transformateur a donc la particularité d'intégrer, de par sa conception, une self de fuite dont le flux est canalisé dans le matériau du circuit magnétique, et dont les caractéristiques peuvent être ajustées en fonction de l'épaisseur et de la section de l'entrefer.

De plus, la présence de la spire fermée permet d'éviter les rayonnements vers l'extérieur du flux magnétique de fuite et conduit donc à une détermination très précise des caractéristiques de la self, et ce même dans la gamme des hautes fréquences en conversion d'énergie, c'est-à-dire des fréquences supérieures à 10 kHz.

Une telle invention permet ainsi de supprimer les nuisances liées à l'existence du flux de fuite magnétique, en utilisant celui-ci de façon à réaliser une self contrôlée, et conduit à fournir un composant intégrant les fonctions de self et de transformateur qui nécessitaient, jusqu'à présent, deux composants distincts.

Par ailleurs, une telle conception selon laquelle les bobinages primaire et secondaire sont dissociés, conduit à minimiser le couplage capacitif entre lesdits bobinages primaire et secondaire, et assure de ce fait une barrière vis à vis des parasites de mode commun qui confère au transformateur des performances excellentes en terme de compatibilité électro-magnétique (notamment sur les lignes de sortie).

En outre, cette conception permet d'assurer des isolements galvaniques et d'obtenir des performances de rigidité diélectrique excellentes.

Il est à noter qu'il était connu notamment des brevets DE 36 09617 et DE 11 22627 de réaliser des circuits magnétiques du type décrit dans le préambule de la revendication 1 et dont au moins une des branches comporte un entrefer. Toutefois, les objectifs visés dans ces brevets sont totalement différents de ceux visés par l'invention, et la conception des dispositifs décrits dans ces derniers ne suggère en rien de réaliser un transformateur conforme à l'invention.

En effet, le brevet DE 36 09617 décrit un dispositif dans lequel deux entrefers interrompent le circuit magnétique comportant les bobines, et dont la branche de flux commun est dépourvu d'entrefer. Ce dispositif constitue donc un circuit couplé ne pouvant faire office de transformateur, et son enseignement ne saurait en aucun cas suggérer l'objet de l'invention.

Le brevet DE 11 22627 décrit, quant à lui, un amplificateur magnétique dont les bobinages primaire et secondaire sont disposés sur une même branche du circuit magnétique, et comportant un entrefer sur une autre branche apte à générer un couplage sur un troisième bobinage. De par cette conception, les bobinages primaire et secondaire sont traversés par le même flux magnétique, et l'entrefer ne peut donc constituer une self contrôlée telle que celle de l'invention, matérialisée par la différence de flux entre primaire et secondaire.

Une des applications de l'invention vise ainsi la réalisation de convertisseurs d'énergie constitués d'un transformateur monté en série avec une self, et cette invention s'étend à des convertisseurs d'énergie à résonance incorporant un transformateur tel que décrit ci-dessus et au moins une capacité montée en série et/ou en parallèle avec le transformateur, l'entrefer dudit tansformateur étant ajusté de façon que la self résultante soit une self de résonance apte à permettre d'obtenir une haute fréquence en conversion d'énergie, c'est-à-dire une fréquence supérieure à 10 kHz entre les circuits primaire et secondaire.

Un tel convertisseur d'énergie à résonance offre l'avantage d'être constitué d'un nombre de composants restreint par rapport aux convertisseurs d'énergie à résonance actuels, et présente un coût de revient inférieur et une conception simplifiée par rapport à ces derniers.

D'autres caractéristiques buts et avantages de l'invention ressortiront de la description détaillée qui suit en référence aux dessins annexés qui en représentent à titre d'exemples non limitatifs deux variantes de réalisation. Sur ces dessins qui font partie intégrante de la présente description :
- la figure 1 est un schéma équivalent d'un convertisseur d'énergie conforme à l'invention,
- la figure 2 est une vue schématique frontale d'une première variante de réalisation d'un transformateur conforme à l'invention,
- la figure 3 est une vue schématique frontale d'une deuxième variante de réalisation de ce transformateur,
- et la figure 4 est une vue en perspective schématique d'un transformateur conforme à celui représenté à la figure 3.

Les transformateurs représentés schématiquement aux figures 2 à 4 présentent la particularité d'intégrer les fonctions de self et de transformateur qui nécessitaient jusqu'à présent deux composants distincts. De tels transformateurs sont particulièrement destinés à la réalisation de convertisseurs d'énergie à résonance, tel que schématisés à la figure 1, comportant, outre lesdits transformateurs, un ensemble interrupteur électronique I monté sur au moins une capacité C, et un étage redresseur plus charges R.

Dans ce cas, l'entrefer et la capacité sont ajustés de façon à obtenir une fréquence de résonance, c'est-à-dire une fréquence supérieure à 10 kHz.

Tel que représenté à la figure 4, chacun de ces transformateurs comporte un circuit magnétique 1 constitué de deux éléments identiques 2, 3 adaptés pour être disposés en position inversée l'un par rapport à l'autre, lesdits éléments présentant transversalement la forme générale d'un E dont l'une des branches présente une longueur inférieure à celle des autres branches.

Le circuit magnétique 1 ainsi formé comporte donc trois branches parallèles, une branche centrale 4 et deux branches latérales 5, 6, reliées les unes aux autres, vers chacune de leurs extrémités, par deux traverses 7, 8.

De plus une des branches de ce circuit magnétique 1 comporte un entrefer 9 formant une self de fuite contrôlée dont les caractéristiques peuvent être ajustées en fonction de l'épaisseur et de la section dudit entrefer.

En outre, tel que représenté respectivement aux figures 2 et 3, les éléments 2, 3 du circuit magnétique 1 peuvent être conçus de façon que l'entrefer 9 soit ménagé, soit au droit de la branche centrale 4 (figure 2), soit au droit d'une des branches latérales, en l'exemple 6 (figure 3).

Le transformateur comporte également un bobinage primaire 10 et un bobinage secondaire 11 disposés respectivement autour des branches dépourvues d'entrefer 9 et donc montés sur un circuit magnétique fermé à faible réluctance magnétique par rapport à un circuit ouvert comprenant un entrefer. Ainsi, selon la variante de réalisation représentée à la figure 2, ces bobinages primaire 10 et secondaire 11 sont disposés respectivement autour des branches latérales 5, 6. Par contre, selon la variante de réalisation représentée aux figures 3 et 4, ces bobinages primaire 10 et secondaire 11 sont disposés respectivement autour de la branche centrale 4 et d'une des branches latérales 5.

Le transformateur comporte enfin, une spire extérieure fermée 12 disposée autour du circuit magnétique 1 et destinée à éviter le rayonnement du flux magnétique de fuite vers l'extérieur. Tel que schématisé à la figure 4, cette fibre extérieure peut être constituée par un boîtier 12 en un matériau métallique renfermant le circuit magnétique 1.

## Revendications

1. Transformateur, notamment pour convertisseur d'énergie, comportant un bobinage primaire (10) et un bobinage secondaire (11) établis sur un circuit magnétique (1) apte à canaliser le flux de l'enroulement primaire (10) vers l'enroulement secondaire (11), le circuit magnétique (1) comportant au moins trois branches (4-6), dites latérales et centrale(s), reliées les unes aux autres, vers chacune de leurs extrémités, par deux traverses (7, 8), ledit transformateur étant caractérisé en ce que :
- les bobinages primaire (10) et secondaire (11) sont disposés respectivement autour de deux branches distinctes (5, 6 ; 4, 5) reliées par les traverses (7, 8) de façon à former avec ces dernières un circuit magnétique fermé à faible réluctance magnétique par rapport à un circuit magnétique ouvert, c'est-à-dire un circuit comprenant un entrefer,
- au moins une des autres branches (4 ; 6) comporte un entrefer (9) d'épaisseur prédéterminée ajustable entre une valeur minimale donnée et une valeur maximale sensiblement égale à la longueur de ladite branche, apte à canaliser le flux magnétique de fuite du transformateur correspondant à la différence de potentiel magnétique entre les traverses (7, 8),
- une spire extérieure fermée (12) est disposée autour du circuit magnétique.

2. Transformateur selon la revendication 1, caractérisé en ce que la spire extérieure est constituée par un boîtier (12) en un matériau métallique renfermant le circuit magnétique (1).

3. Transformateur selon l'une des revendications 1 ou 2, caractérisé en ce qu'il comprend trois branches (4-6), la branche du circuit magnétique (1) présentant un entrefer (9) étant la branche centrale (4) dudit circuit magnétique.

4. Transformateur selon l'une des revendications 1 ou 2, caractérisé en ce qu'il comprend trois branches (4-6), la branche du circuit magnétique (1) présentant un entrefer (9) étant une des branches latérales (6) dudit circuit magnétique.

5. Transformateur selon l'une des revendications précédentes, caractérisé en ce que le circuit magnétique (1) est constitué d'éléments identiques, (2, 3) adaptés pour être disposés en position inversée l'un par rapport à l'autre, lesdits éléments présentant transversalement la forme générale d'un E dont l'une des branches (4 ; 6) présente une longueur inférieure à celle des autres branches (5, 6 ; 4, 5).

6. Convertisseur d'énergie à résonance caractérisé en ce qu'il comprend un transformateur conforme à l'une des revendications 1 à 5 et au moins une capacité montée en série et/ou en parallèle avec ledit transformateur, l'entrefer (9) dudit transformateur étant ajusté de façon que la self résultante soit une self de résonance apte à permettre d'obtenir une haute fréquence en conversion d'énergie, c'est-à-dire une fréquence supérieure à 10 kHz entre les circuits primaire (10) et secondaire (11).

## Patentansprüche

1. Transformator, insbesondere für Energiewandler, der eine primäre Wicklung (10) und eine sekundäre Wicklung (11) umfasst, die auf einem magnetischen Schaltkreis (1) ausgebildet sind, der so angepaßt ist, dass er den Fluss der primären Wicklung (10) zur sekundären Wicklung (11) kanalisiert, wobei der magnetische Schaltkreis (1) mindestens drei, laterale bzw. zentrale genannte, miteinander an jeder ihrer Enden durch zwei Stegen (7, 8) verbundene Verzweigungen (4 - 6) aufweist,
wobei der Transformator dadurch gekennzeichnet ist, dass:
- die primäre (10) und die sekundäre Wicklung (11) jeweils um zwei unterschiedliche Verzweigungen (5, 6; 4, 5) angebracht sind und durch die Stegen (7, 8) so verbunden sind, dass sie mit ihnen einen geschlossenen, magnetischen Schaltkreis mit einem relativ zu einem offenen, nämlich mit einem Luftspalt versehenen magnetischen Schaltkreis, schwachem magnetischem Widerstand bilden,
- mindestens eine der anderen Verzweigungen (4; 6) einen zwischen einem vorgegebenen Minimalwert und einem mit der Länge der Verzweigung ungefähr übereinstimmenden Maximalwert einstellbaren Luftspalt (9) von vorbestimmter Breite umfasst, zur Kanalisierung des magnetischen Streuflusses des Transformators entsprechend der Differenz des magnetischen Potentials zwischen den Stegen (7, 8),
- um den magnetischen Schaltkreis (12) eine externe, geschlossene Windung angeordnet ist.

2. Transformator gemäß dem Anspruch 1, dadurch gekennzeichnet, dass die externe Windung aus einem den magnetischen Schaltkreis (1) umschließenden Gehäuse (12) aus einem metallischen Material besteht.

3. Transformator gemäß einem der Ansprüche 1 oder 2, dadurch gekennzeichnet, dass er drei Verzweigungen (4 - 6) umfasst, wobei die Verzweigung des magnetischen Schaltkreises (1), die einen Luftspalt (9) aufweist, die zentrale Verzweigung (4) des magnetischen Schaltkreises bildet.

4. Transformator gemäß einem der Ansprüche 1 oder 2, dadurch gekennzeichnet, dass er drei Verzweigungen (4 - 6) umfasst, wobei die Verzweigung des magnetischen Schaltkreises (1), die einen Luftspalt (9) aufweist, eine der lateralen Verzweigungen (6) des magnetischen Schaltkreises ist.

5. Transformator gemäß einem der vorangehenden Ansprüche, dadurch gekennzeichnet, dass der magnetische Schaltkreis (1) sich aus identischen Elementen (2, 3) zusammensetzt, die so angepasst sind, dass sie in zueinander inversen Positionen angeordnet sind, wobei die Elemente transversal die allgemeine Form eines "E" aufweisen, dessen eine Verzweigung (4; 6) eine verminderte Länge gegenüber den anderen Verzweigungen (5, 6; 4, 5) aufweist.

6. Resonanzenergieumwandler, dadurch gekennzeichnet, dass er einen Transformator gemäß einem der Ansprüche 1 bis 5 und mindestens eine in Serie und/oder parallel mit dem Transformator geschaltet Kapazität umfasst, wobei der Luftspalt (9) des Transformators so eingestellt ist, dass die resultante Drosselspule eine Resonanzdrosselspule ist, die geeignet ist, um bei der Energiekonversion eine hohe Frequenz zwischen dem primären (10) und dem sekundären Schaltkreis (11), nämlich eine höhere Frequenz als 10 kHz, zu erlauben.

## Claims

1. A transformer, particularly for an energy converter, having primary (10) and secondary (11) windings which are defined on a magnetic circuit (1) which is able to channel the flux from the primary winding (10) towards the secondary winding (11), wherein the magnetic circuit (1) comprises at least three so-called side and central branches (4 - 6) which are linked to each other towards each of the ends thereof by means of two crosspieces (7, 8),
wherein said transformer is characterized in that:
- the primary (10) and secondary (11) windings are arranged around two respective separate crosspieces (5, 6; 4, 5) which are linked by means of the crosspieces (7, 8) so as to form therewith a closed magnetic circuit having a weaker magnetic reluctance as compared with an open magnetic circuit, namely a circuit having an air gap,
- at least one of the other branches (4; 6) comprises an air gap (9) having a predetermined thickness which is able to be adjusted between a given minimal value and a maximal value which is substantially equal to the length of said branch, said air gap being able to channel the leaking magnetic flux of the transformer corresponding to the magnetic potential difference between the crosspieces (7, 8);
- an outer closed winding (12) is arranged around the magnetic circuit.

2. A transformer according to claim 1, characterized in that the outer winding is comprised of a box (12) in a metallic material, said box enclosing the magnetic circuit (1).

3. A transformer according to one of claims 1 or 2, characterized in that it comprises three branches (4 - 6), wherein the branch of the magnetic circuit (1) having an air gap (9) is the central branch (4) of said magnetic circuit.

4. A transformer according to one of claims 1 or 2, characterized in that it comprises three branches (4 - 6), wherein the branch of the magnetic circuit (1) having an air gap (9) is one of the side branches (6) of said magnetic circuit.

5. A transformer according to one of the preceding claims, characterized in that the magnetic circuit (1) is comprised of identical elements (2, 3) which are adapted for being arranged in mutually reversed positions, wherein in the transversal direction, said elements have the general shape of a E one of the branches (4; 6) of which has a length which is shorter than that of the other branches (5, 6; 4, 5).

6. A resonance energy converter, characterized in that it comprises a transformer according to one of claims 1 to 5 and at least one capacitance which is connected in series and/or in parallel with said transformer, wherein the air gap (9) of said transformer is adjusted such that the resulting inductance is a resonance inductance allowing to obtain a high energy conversion frequency between the primary (10) and secondary windings (11), namely a frequency which is higher than 10 kHz.
